# EUROPÄISCHE PATENTSCHRIFT

(11) **EP 1 038 591 B1**
(45) Veröffentlichungstag und Bekanntmachung des Hinweises auf die Patenterteilung: **10.08.2005**
(21) Anmeldenummer: 00103580.7
(22) Anmeldetag: 19.02.2000
(51) Int. Cl.: B05B 15/12, B05B 13/02

(54) **S-förmig gekrümmter Pistolenträger für eine Pulverbeschichtungskabine**
S-shaped gun holder for powder spray booth
Support en forme de S pour pistolet dans une cabine de poudrage

(30) Priorität: 19.03.1999 DE 19912571
(43) Veröffentlichungstag der Anmeldung: 27.09.2000
(73) Patentinhaber: Göttling, Manfred, 42697 Solingen (DE)
(72) Erfinder: Göttling, Manfred, 42697 Solingen (DE)
(74) Vertreter: Lippert, Hans-Joachim, Dipl.-Ing.

(56) Entgegenhaltungen:
- DE-C- 19 722 773
- US-A- 5 288 324

## Beschreibung

Die Erfindung betrifft eine Pulverbeschichtungskabine mit wenigstens einem drehbaren Kabinenwandträger, der mehrere Wandelemente aufnimmt, die wenigstens zwei Kabinensegmente bilden, wobei der Kabinenwandträger mehrere sich in etwa radial von einer Drehachse erstreckende Seitenwandelemente aufnimmt und wenigstens ein zu den Kabinensegmenten komplementär ausgebildetes, verfahrbares und/oder verschiebbares Abschlußelement vorgesehen ist, das mit jeweils einem durch mehrere wandelemente begrenzten Kabinensegment einen wenigstens teilweise geschlossenen Beschichtungsraum bildet, wobei die Seitenwandelemente wenigstens an ihren von der Drehachse des Kabinenwandträgers abliegenden sich vertikal erstreckenden Kanten mit Reinigungselementen versehen sind, das Abschlußelement eine konkav zylindrische Kabineninnenwand bildet und das Abschlußelement bzgl. des Kabinenwandträgers so verfahrbar und/oder verschiebbar ist, daß die mit Reinigungselementen versehenen Kanten der Seitenwandelemente bei einer Drehung des Kabinenwandträgers die Innenwand des Abschlußelements bestreichen, wobei weiterhin zum Einbringen des Beschichtungspulvers in die Beschichtungskabine an schwenkbaren Pistolenträgern angeordnete Pulverpistolen vorgesehen sind.

Eine gattungsgemäße Pulverbeschichtungskabine, gemäß des Oberbegriffs des Anspruchs 1, ist der DE 197 22 773 C1 zu entnehmen.

Bei dieser Pulverbeschichtungskabine sind die Pulverpistolen an geraden Pistolenträgern angeordnet, die auf drehbaren Pistolenstöcken sitzen. Durch ein Drehen der Pistolenstöcke können die Pulverpistolen durch einen Spalt in den Beschichtungsraum eingeschwenkt werden und das Beschichtungsgut beidseitig mit Pulvermaterial beaufschlagen.

Bei dieser Art der Pulverapplikation ist ein optimaler Abstand zwischen der Pulverpistole und dem Beschichtungsgut jedoch nur schwer zu erreichen, außerdem kann die Menge des sogenannten "Overspray", das aus der Beschichtungskabine entfernt werden muß, relativ hoch sein.

Der Erfindung liegt demzufolge die Aufgabe zugrunde, eine gattungsgemäße Pulverbeschichtungskabine derart weiterzubilden, daß die Pulverapplikation auf das Beschichtungsgut optimiert und die Menge des anfallenden "Overspray" reduziert ist.

Diese Aufgabe wird erfindungsgemäß dadurch gelöst, daß die Pistolenträger als S-förmig gekrümmte Haltearme ausgebildet sind.

Durch diese speziellen Haltearme gelingt es nunmehr, die Pulverpistolen in den Spalt um eine außerhalb der Pulverbeschichtungskabine befindliche vertikale Achse derart einzuschwenken, daß sie sich innerhalb der Beschichtungskabine in einem optimalen Abstand und Winkel zum Beschichtungsgut befinden. Infolgedessen kann die Gleichmäßigkeit und Dicke des Pulverauftrages optimiert werden, wobei gleichzeitig die Menge des Overspray reduziert wird.

Bei der erfindungsgemäßen Vorrichtung können mehrere Pulverpistolen neben- oder übereinander an dem S-förmig gekrümmten Haltearm mittels entsprechender Pistolenstöcke angeordnet sein, eine gleichmäßige und qualitativ hochwertige Beschichtung kann jedoch auch nur mit einer Pistole erfolgen, wenn der S-förmig gekrümmte Haltearm mit einem außerhalb der Beschichtungskabine befindlichen Hubgerät verbunden ist, das den Haltearm und damit die Pulverpistole mit an die Produktionsgeschwindigkeit angepaßter Geschwindigkeit in vertikaler Richtung anhebt und absenkt.

Durch unterschiedliche Hubgeschwindigkeiten des Hubgerätes kann in Verbindung mit der Durchlaufgeschwindigkeit des Beschichtungsgutes die Beschichtungsdicke auf einfache Art und Weise eingestellt werden.

Ein weiterer Vorteil der S-förmig gekrümmten Haltearme für die Pulverpistolen besteht darin, daß der von der Transportvorrichtung für das Beschichtungsgut durchsetzte Spalt zwischen dem Abschlußelement und den sternförmigen Kabinenwänden in Arbeitsstellung sehr gering gehalten werden kann, da der S-förmige Bogen des Haltearmes sehr eng um die Außenkanten der Kabinenwand geführt werden kann.

Auch die Reinigung der Arme bzw. der Pulverpistolen ist bei der vorgeschlagenen Ausführung sehr einfach dadurch möglich, daß die Haltearme bei entsprechender Stellung der Kabinenwände aus dem Beschichtungsraum herausgeschwenkt und gereinigt bzw. ausgewechselt werden können.

Das Gelenk zum Verschwenken der S-förmigen Haltearme um eine vertikale Achse ist vorzugsweise dort angebracht, wo die Haltearme mit dem Hubgerät verbunden sind.

Die Erfindung ist in der Zeichnung beispielsweise veranschaulicht und wird im nachfolgenden anhand der Zeichnung im einzelnen erläutert.

Die Zeichnungsfigur zeigt schematisch drei sternförmig an einem drehbaren Kabinenwandträger 1 angeordnete Kabinenwände 2, 3 und 4, die gemeinsam mit einer teilkreisförmigen Kabinenwand 5, auch als Abschlußelement bezeichnet, einen Beschichtungsraum 6 bilden. Zwischen den Außenkanten der Kabinenwände 2 und 3 und dem Abschlußelement 5 ist ein Spalt 7 vorhanden, der von einer Transportvorrichtung 8 durchgriffen wird, die das nicht dargestellte Beschichtungsgut trägt.

Beidseitig zum Beschichtungsgut befinden sich jeweils auf der Ein- bzw. Auslaufseite im Inneren des Beschichtungsraumes 6 Pulverpistolen 9, 10, die an einem S-förmig gekrümmten Pistolenträger bzw. Haltearm 11, 12 angeordnet sind. Die Haltearme 11, 12 sind um vertikale Achsen 13, 14 verschwenkbar und werden vom Tragarm 15, 16 eines Hubgerätes 17, 18 getragen. Die jeweiligen Tragarme der Hubgeräte und damit die Pistolenträger und Pulverpistolen sind in vertikaler Richtung verfahrbar.

### Bezugszeichenliste

- 1: Kabinenträger
- 2: Kabinenwand
- 3: Kabinenwand
- 4: Kabinenwand
- 5: Kabinenwand, Abschlußelement
- 6: Beschichtungsraum
- 7: Spalt
- 8: Transportvorrichtung
- 9: Pulverpistole
- 10: Pulverpistole
- 11: Pistolenträger, Haltearm
- 12: Pistolenträger, Haltearm
- 13: vertikale Achse
- 14: vertikale Achse
- 15: Tragarm
- 16: Tragarm
- 17: Hubgerät
- 18: Hubgerät

## Patentansprüche

1. Pulverbeschichtungskabine mit wenigstens einem drehbaren Kabinenwandträger (1), der mehrere Wandelemente (2,3,4) aufnimmt, die wenigstens zwei Kabinensegmente bilden, wobei der Kabinenwandträger (1) mehrere sich in etwa radial von einer Drehachse erstreckende Seitenwandelemente (2,3,4) aufnimmt und wenigstens ein zu den Kabinensegmenten komplementär ausgebildetes, verfahrbares und/oder verschiebbares Abschlußelement (5) vorgesehen ist, das mit jeweils einem durch mehrere Wand-elemente (2, 3, 4) begrenzten Kabinensegment einen wenigstens teilweise geschlossenen Beschichtungsraum (6) bildet, wobei die Seitenwandelemente (2, 3, 4) wenigstens an ihren von der Drehachse des Kabinenwandträgers (1) abliegenden sich vertikal erstrekkenden Kanten mit Reinigungselementen versehen sind, das Abschlußelement (5) eine konkav zylindrische Kabineninnenwand bildet und das Abschlußelement (5) bzgl. des Kabinenwandträgers (1) so verfahrbar und/oder verschiebbar ist, daß die mit Reinigungselementen versehenen Kanten der Seitenwandelemente bei einer Drehung des Kabinenwandträgers die Innenwand des Abschlußelements bestreichen, wobei weiterhin zum Einbringen des Beschichtungspulvers in den Beschichtungsraum an schwenkbaren Pistolenträgern (11,12) angeordnete Pulverpistolen (9,10) vorgesehen sind, **dadurch gekennzeichnet, daß** die Pistolenträger (11, 12) als S-förmig gekrümmte Haltearme ausgebildet sind.

2. Pulverbeschichtungskabine nach Anspruch 1, **dadurch gekennzeichnet, daß** die Pistolenträger (11, 12) bzw. die Pulverpistolen (9, 10) in vertikaler Richtung verfahrbar sind.

3. Pulverbeschichtungskabine nach Anspruch 2, **dadurch gekennzeichnet, daß** zum vertikalen Verfahren der Pistolenträger (11, 12) bzw. der Pulverpistolen (9, 10) ein außerhalb des Beschichtungsraumes (6) angeordnetes Hubgerät (17, 18) vorgesehen ist.

## Claims

1. Powder coating cabin with at least one rotatable cabin wall carrier (1) receiving several wall elements (2, 3, 4), which form at least two cabin segments, wherein the cabin wall carrier (1) receives several side wall elements (2, 3, 4) extending approximately radially from an axis of rotation and at least one movable and/or slidable closure element (5), which is formed to be complementary to the cabin segments and which forms together with a respective cabin segment bounded by several wall elements (2, 3, 4) an at least partly closed coating space (6), is provided, wherein the side wall elements (2, 3, 4) are provided with cleaning elements at least at their vertically extending edges lying away from the axis of rotation of the cabin wall carrier (1), which closure element (5) forms a concave, cylindrical cabin inner wall and the closure element (5) is so movable and/or slidable with respect to the cabin wall carrier (1) that the edges, which are provided with the cleaning elements, of the side wall elements on rotation of the cabin wall carrier wipe the inner wall of the closure element, wherein in addition powder guns (9, 10) arranged at pivotable gun carriers (11, 12) are provided for introduction of the coating powder into the coating space, **characterised in that** the gun carriers (11, 12) are constructed as mounting arms curved in S-shape.

2. Powder coating cabin according to claim 1, **characterised in that** the gun carriers (11, 12) or the powder guns (9, 10) are movable in vertical direction.

3. Powder coating cabin according to claim 2, **characterised in that** a stroke apparatus (17, 18) arranged outside the coating space (6) is provided for vertical movement of the gun carriers (11, 12) or the powder guns (9, 10).

## Revendications

1. Cabine de poudrage, comprenant au moins un support de paroi de cabine (1) susceptible de tourner, supportant une pluralité d'éléments de parois (2,3,4), formant au moins deux segments de cabine, le support de paroi de cabine (1) supportant une pluralité d'éléments de parois latérales (2,3,4) s'étendant à peu près radialement depuis un axe de rotation, et au moins un élément de fermeture (5), déplaçable et/ou coulissant, réalisé de façon complémentaire envers les segments de cabine, étant prévu et formant, avec chaque fois un segment de cabine délimité par une pluralité d'éléments de parois (2,3,4), une enceinte de revêtement (6) fermée au moins partiellement, les éléments de paroi latérales (2,3,4) étant munis, au moins sur leurs arêtes s'étendant verticalement et s'éloignant de l'axe de rotation du support du paroi de cabine (1), d'éléments de nettoyage, l'élément de fermeture (5) formant une paroi intérieure de cabine cylindrique concave, et l'élément de fermeture (5) ou le support de paroi de cabine (1) étant déplaçable et/ou coulissant, de manière que les arêtes, munies d'éléments de nettoyage, des éléments de parois latérales, lors d'une rotation du support de paroi de cabine, balaient la paroi intérieure de l'élément de fermeture, sachant que, en plus, pour introduire la poudre de revêtement dans l'enceinte de revêtement des pistolets à poudre (9,10), disposés sur des supports de pistolets (11,12) pivotants, sont prévus, **caractérisée en ce que** les supports de pistolets (11,12) sont réalisés sous la forme de bras de maintien, incurvés en forme de S.

2. Cabine de poudrage selon la revendication 1, **caractérisée en ce que** les supports de pistolets (11,12) ou les pistolets à poudre (9,10) sont déplaçables en direction verticale.

3. Cabine de poudrage selon la revendication 2, **caractérisée en ce que**, pour le déplacement verticale des supports de pistolet (11,12) ou des pistolets à poudre (9,10), est prévu un appareil de levage (17,18) disposé à l'extérieur de l'enceinte de revêtement (6).
